# EUROPÄISCHE PATENTSCHRIFT

(11) **EP 0 284 743 B1**
(45) Veröffentlichungstag und Bekanntmachung des Hinweises auf die Patenterteilung: **04.08.1993**
(21) Anmeldenummer: 88101909.5
(22) Anmeldetag: 10.02.1988
(51) Int. Cl.: A63C 9/084

(54) **Sicherheitsskibindung**
Safety ski binding
Fixation de sécurité pour le ski

(30) Priorität: 31.03.1987 AT 774/87
(43) Veröffentlichungstag der Anmeldung: 05.10.1988
(73) Patentinhaber: HTM Sport- und Freizeitgeräte Aktiengesellschaft, A-2320 Schwechat (AT)
(72) Erfinder: Horn, Hans, CH-3011 Bern (CH)
(74) Vertreter: Szász, Tibor, Dipl.-Ing.

(56) Entgegenhaltungen:
- EP-A- 0 216 123
- AT-A- 373 789
- AT-A- 376 374
- AT-A- 377 190

## Beschreibung

Die Erfindung betrifft eine Sicherheitsskibindung mit einem gegen die Kraft einer Rückholfeder und relativ zu einer parallel zur Skioberseite verschiebbaren Grundplatte um eine Hochachse seitlich ausschwenkbaren Lagerbock, mit einer durch eine Auslösefeder belasteten und mit einer lagerbockfesten Rastnase zusammenwirkenden Rastschwinge, die gegen ein Verschwenken eines am Lagerbock gelagerten Sohlenhalters in vertikaler Richtung wirkt, mit einer vorzugsweise grundplattenfesten Steuerbahn und einem dieser Steuerbahn zugeordneten, vorzugsweise am Sohlenhalter ausgebildeten Rastelement zur Steuerung des seitlichen Auslösens zwischen Grundplatte und Sohlenhalter und mit einem bei geöffneter
Bindung in einer in einer Gegenrast verrasteten Lage ein seitliches Ausschwenken des Lagerbocks gegenüber der Grundplatte hemmenden Sperrelement, wobei die Rastschwinge bzw. ein starr mit ihr verbundener Bauteil eine das Sperrelement gegen die Belastung einer Federeinrichtung betätigende Steuerzone aufweist.

Bei derartigen Sicherheitsskibindungen ist der Sohlenhalter nur gegen in der horizontalen Ebene wirkende Kräfte gesperrt und kann erst nach Erreichen einer vorbestimmten Höhenlage samt dem Lagerbock auch seitlich auschwenken. Solche "diagonal" auslösenden Bindungen haben sich in der Praxis gut bewährt.

Um zu vermeiden, daß die Bindung beim Einsteigen, insbesondere in schwierigem Gelände, seitlich ausschwenkt und damit ein Verriegeln der Bindung nur schwer möglich ist, ist bei einigen bekannten Bindungen ein Sperrelement vorgesehen, das einerseits beim Schließen der Bindung ein seitliches Ausschwenken des Lagerbocks um eine Hochachse verhindern soll und andererseits den Diagonalauslösevorgang" (vertikales und seitliches Ausschwenken des SOHAs bzw. Lagerbocks beim Auslösen der Bindung) nicht behindern soll.

Neben Lösungen, bei denen das Sperrelement relativ ungeschützt im Freien liegt und am Bindungsgehäuse ausgebildet ist bzw. von diesem betätigt wird, ist bereits auch eine Lösung bekannt (gemäß EP-A-0216123, Veröffentlichungstag: 01.04.87, bei der die Rastschwinge bzw. ein starr mit ihr verbundener Bauteil eine das Sperrelement betätigende Steuerzone aufweist, wobei das Sperrelement in jeder Stellung der Rastschwinge, in der diese die Rastnase untergreift, in einer ausgerasteten, ein seitliches Ausschwenken des Lagerbocks gegenüber der Grundplatte freigebenden Lage gehalten ist.

Die mit der Rastschwinge bewegte Steuerzone erlaubt zwar eine präzisere Steuerung des Sperrelementes als dies durch Bindungsgehäuseteile möglich ist und bietet außerdem die Möglichkeit, das Sperrelement geschützt vor Vereisung im Inneren der Bindung anzuordnen. Um durch das Sperrelement beim Einsteigen ein seitliches Ausschwenken des Lagerbocks aus der zentrierten Mittellage auch bei dauernder seitlicher Belastung zu verhindern, ohne aber ein seitliches Ausschwenken des Lagerbocks während des Auslösevorganges zu hemmen, sind bei den platzgünstigeren, einfacheren Ausführungsvarianten jedoch hohe Anforderungen an die Fertigungsgenauigkeit und die verwendeten Materialien gestellt, da die Lage, bei der die Rastschwinge gerade die Rastnase untergreift, genau mit der Lage zusammenfallen muß, bei der das Sperrelement aus der Gegenrast austritt bzw. in diese eintritt.

Vollkommen läßt sich dieses Ziel, nämlich beim Einsteigen in die Bindung, diese lange zentriert zu halten, und andererseits einen Diagonalauslösevorgang auf keinen Fall zu behindern, allenfalls durch eine aufwendige Ausführungsvariante der bekannten Bindung erreichen, bei der ein Führungsteil des Sperrelementes beim Öffnen und Schließen der Bindung in unterschiedlichen Steuernuten gleitet. Diese Ausführungsvariante ist jedoch aufwendig und nimmt viel Platz ein. Außerdem besteht die Gefahr, daß der Führungsteil des Sperrelementes nach längerer Benutzung der Bindung einmal in die falsche der knapp nebeneinanderliegenden Steuernuten gelangt. Dies wäre vor allem dann ungünstig, wenn der Führungsteil beim Öffnen der Bindung in der Steuernut gleitet, in der das Sperrelement verrastet ist, weil dann eine Diagonalauslösung der Bindung gehemmt wäre.

Aufgabe der Erfindung ist es, eine kompakte und auch bei gröberen Fertigungstoleranzen und nach längerer Benutzung funktionssichere Sicherheitsskibindung der eingangs genannten Gattung bereitzustellen, bei der das Sperrelement beim Einsteigen ein seitliches Ausschwenken des Lagerbocks, und damit des Sohlenhalters,aus der zentrierten Mittellage,auch in schwierigem Gelände bei dauernder seitlicher Belastung sicher verhindert, ohne aber ein seitliches Ausschwenken des Lagerbockes während des Auslösevorganges zu hemmen.

Dies wird erfindungsgemäß dadurch erreicht, daß das Sperrelement wenigstens ein Federelement aufweist, über das das Sperrelement durch Anlage der Steuerzone am Federelement gegen die durch die Federeinrichtung hervorgerufene Belastung betätigbar ist, und daß die Gegenrast für das Sperrelement seitliche Anlageflächen aufweist, von denen jeweils eine das Sperrelement beim Schließen der Bindung mit seitlich belastetem Sohlenhalter bzw. Lagerbock bis zum Erreichen einer bestimmten, durch die Steuerzone hervorgerufenen Kompression bzw. Elongation des Federelementes in einer verrasteten Lage hält.

Durch die indirekte Betätigung des Sperrelementes über ein Federelement erreicht man auf einfache Weise, daß das Sperrelement zwar durch die Steuerzone der Rastschwinge betätigt ist, daß aber die Lage der Steuerzone bzw. der Rastschwinge nicht ausschließlich die Lage des Sperrelementes festlegt. Bei einem Schließen der Bindung mit seitlicher Belastung kann daher das Sperrelement lange an einer seitlichen Anlagefläche der Gegenrast "hängenbleiben" und damit beim Einsteigen ein unerwünschtes, seitliches Ausschwenken des Sohlenhalters verhindern. Während dieses "Hängenbleibens" des Sperrelementes wird das Federelement komprimiert (Druckfederanordnung) bzw. elongiert (Zugfederanordnung), wobei die Schließbewegung der Rastschwinge nicht durch das Zurückbleiben des Sperrelementes behindert wird. Erst nach Erreichen einer bestimmten, durch die Steuerzone hervorgerufenen Kompression bzw. Elongation des Federelementes schnappt dieses aus der verrasteten Lage aus. An diesem Punkt ist die Bindung bereits soweit verriegelt, daß ein seitliches Ausschwenken unmöglich ist. Die bestimmte Kompression bzw. Elongation des Federelementes, bei der das Sperrelement bei einem seitlich belasteten Schließen der Bindung ausrastet, hängt jedoch nicht nur von der Dimensionierung der beteiligten Bindungsteile ab, sondern auch von der von außen einwirkenden seitlichen Belastung, die das Ausmaß des "Hängenbleibens" des Sperrelementes an einer seitlichen Anlagefläche der Gegenrast mitbestimmt.

Ein wesentlicher Vorteil dieser indirekten Betätigung des Sperrelementes über das Federelement und des Zurückbleibens des Sperrelementes (gegenüber der Steuerzone) in der verrasteten lage bei einem seitlich belasteten Schließen der Bindung,ergibt sich im Zusammenhang mit der gleichzeitig zu erfüllenden Forderung an das Sperrelement, einen Diagonalauslösevorgang auf keinen Fall zu behindern, d.h. daß das Sperrelement beim unwillkürlichen Auslösen der Bindung (Sturz) solange ausgerastet sein muß, bis die Rastschwinge die Rastnase nicht mehr untergreift und die Bindung damit offen ist.

Diese letztgenannte Forderung und die Forderung die Bindung beim Einsteigen durch das verrastete Sperrelement möglichst lange zentriert zu halten, lassen sich nämlich mit der erfindungsgemäßen Sicherheitsskibindung auf elegante Weise gleichzeitig dadurch erfüllen, daß es die indirekte Betätigung des Sperrelementens über das Federelement erlaubt,bei gleicher Lage der Rastschwinge (und damit der Steuerzone) unterschiedliche Lagen des Sperrelementes vorzufinden, je nachdem, ob eine Auslösung der Bindung oder ein Schließen der Bindung mit seitlicher Belastung erfolgt: Während das Sperrelement bei einer Lage der Rastschwinge, in der diese noch die Rastschwinge untergreift, bei einem Auslösevorgang der Bindung vollkommen ausgerastet ist, kann das Sperrelement bei derselben Lage der Rastschwinge bei einem Schließen der Bindung mit seitlicher Belastung noch voll in der Gegenrast verrastet sein, wobei dann das Federelement einfach komprimiert bzw. elongiert ist. Auch bei geringen Anforderungen an die Fertigungsgenauigkeit und nach längerer Benutzung bleiben diese Eigenschaften aufrecht.

Weitere Einzelheiten und Vorteile der Erfindung werden im folgenden anhand der Zeichnungen durch ein Ausführungsbeispiel der erfindungsgemäßen Sicherheitsskibindung näher erläutert.

Es zeigen Fig. 1 eine bekannte Sicherheitsskibindung in Seitenansicht im Schnitt in der Abfahrtsstellung, bei der die Betätigung des Sperrelementes direkt über die Rastschwinge erfolgt, Fig. 2 ein Detail der Fig. 1 in Vorderansicht, Fig. 3 eine schematische Seitenansicht der für die Sperrwirkung und Betätigung des Sperrelementes entscheidenden Teile eines Ausführungsbeispieles der erfindungsgemäßen Sicherheitsskibindung bei in Abfahrtsstellung befindlicher Bindung, Fig. 4 einen Schnitt gemäß der Linie A-A der Fig. 3, Fig. 5 einen Schnitt gemäß der Linie B-B der Fig. 4, Fig. 6 dieselbe Ansicht wie in Fig. 3, jedoch bei einsteigbereiter Bindungsstellung, Fig. 7 einen zugehörigen Horizontalschnitt, Fig. 8 dieselbe Ansicht wie in Fig. 6, jedoch bei einem Schließvorgang mit seitlicher Belastung, Fig. 9 einen zugehörigen Horizontalschnitt, Fig. 10 dieselbe Ansicht wie in Fig. 8, jedoch bei einer reinen Frontalauslösung und Fig. 11 einen zugehörigen Horizontalschnitt.

Wie aus Fig. 1 ersichtlich ist, ist bei der bekannten Sicherheitsskibindung auf einem Ski 1 eine Führungsschiene 2 mittels nur angedeuteter Schrauben befestigt. Auf der skifesten Führungsschiene 2 ist ein in seiner Gesamtheit mit 3 bezeichneter Fersenhalter einer Sicherheitsskibindung mittels einer Grundplatte 4 verschiebbar geführt. Die Grundplatte 4 ist mitsamt dem an ihr angeordneten Fersenhalter in bekannter und daher nicht dargestellter Weise zur Anpassung der Bindung an unterschieldich lange Skischuhe in der jeweils gewünschten Lage verrastbar.

In der Grundplatte 4 ist eine als Drehzapfen ausgebildete Hochachse 5 vernietet, um welche ein auf einer Schwenkplatte 6a befestigter Lagerbock 6 des Fersenhalters 3 in der horizontalen Ebene gegen die Kraft einer Rückholfeder 7 verschwenkbar gelagert ist. Die als Schenkelfeder ausgebildete Rückholfeder 7 ist eine Schlaufe bildend um den Drehzapfen 5 herum geführt. Ihre beiden freien Schenkel 7a weisen in Richtung zum hinteren Bindungsende und sind in Richtung der Skioberseite hin mit je einem abgekröpften Endbereich 7b versehen. Mittels dieser abgekröpften Endbereiche 7b ist die Rückholfeder 7 an einem am hinteren Endbereich der Schwenkplatte 6a ausgebildeten Aussparung 6b und/oder an einer am hinteren Endbereich der Grundplatte 4 ausgebildeten Aussparung 4a abgestützt.

Am Lagerbock 6 ist ein Sohlenhalter 8 um eine quer zur Skilängsachse verlaufende Achse 9 schwenkbar gelagert. Der Sohlenhalter 8 wird mittels einer durch eine Auslösefeder 14 federbelastete Rastvorrichtung (Rastschwinge 16, Rastnase 17) in seiner den Schuh haltenden Lage gehalten. Die Rastschwinge 16 ist an einer Achse 30 schwenkbar am Sohlenhalter 8 gelagert. An der am hinteren Endbereich des Lagerbocks 6 angeordneten Schwenkachse 9 ist ein, in Draufsicht betrachtet, etwa U-förmiges, innerhalb der Seitenwände des Lagerbocks 6 befindliches Federgehäuse 12 schwenkbar gelagert. Das Federgehäuse 12 nimmt zumindest eine Auslösefeder 14 auf, die einerends einen Sperrteil 15 beaufschlagt, der in die Rastpfanne der am Sohlenhalter 8 schwenkbar gelagerten Rastschwinge 16 eingreift, die ihrerseits mit einem Rastvorsprung 16a die lagerbockfeste Rastnase 17 in der Abfahrtsstellung untergreift. Das zweite Ende der Auslösefeder 14 ist an einem Federwiderlager 18 abgestützt, das mittels einer im Federgehäuse drehbar gelagerten Schraube 19 in der Achsrichtung der Auslösefeder 14 verstellbar ist.

Über den hinteren Endbereich des Federgehäuses 12 ist eine gehäuseartige, vorzugsweise aus Kunststoff gefertigte Abdeckung 20 aufgeschoben und mit dem Federgehäuse 12 fest verbunden, beispielsweise vernietet. Die Abdeckung 20 verschwenkt somit gemeinsam mit dem Federgehäuse 12. Die Abdeckung 20 ist mit einem mit einer Skala versehenen Fenster ausgestattet, welches zur Anzeige der eingestellten Federvorspannung vorgesehen ist.

Die gegen das Verschwenken in horizontaler Ebene wirksame Verrastung ist in Fig.2 dargestellt. Eine am Sohlenhalter 8 ausgebildete Raste 8a liegt in der Abfahrtsstellung des Fersenhalters 3 in einer Rastvertiefung 13b einer Steuerkurve 13a, welche an einem mit der Grundplatte 4 über einen Befestigungsteil 13c fest verbundenen Rastteil 13 ausgebildet ist. Hiebei untergreift der vordere Endbereich der den Lagerbock 6 tragenden Schwenkplatte 6a den Befestigungsteil 13c des Rastteiles 13 und ist konzentrisch zur Hochachse 5 verlaufend abgerundet. Auf diese Weise ist einerseits eine ungehinderte Ausschwenkbewegung des Lagerbockes 6 gewährleistet und andererseits ist der Lagerbock 6 zusätzlich gegen ein Abheben von der Führungsplatte 4 gesichert. Gegen ein rein seitliches Auslösen ist der Fersenhalter 3 durch die Rastvertiefung 13b der Steuerkurve 13a gesperrt. Für einen rein seitlichen Auslösevorgang ist daher der nicht dargestellte Vorderbacken verantwortlich. Bei Auftreten von zusammengesetzten, sogenannten Diagonalkräften kommt, nach Überwinden der Sperrzone, die Steuerkurve 13a des Rastteiles 13 zur Geltung, die ein seitliches Verschwenken des hochgeschwenkten Sohlenhalters 8 erlaubt.

Weiters ist ein Auslösehebel 20a vorgesehen, der wie die Rastschwinge 16 um die Achse 30 am Sohlenhalter 8 schwenkbar gelagert ist. Soll der in Fig. 1 in Abfahrtsstellung dargestellte Fersenhalter 3 geöffnet werden, so wird der Auslösehebel 20a samt seiner Mitnehmerachse 21 hochgeschwenkt. Durch die nach oben bewegte Mitnehmerachse 21 verschwenkt das Federgehäuse 12 im Uhrzeigersinn und die Rastschwinge 16 im Gegenuhrzeigersinn, so daß der Rastvorsprung 16a nicht mehr die Rastnase 17 untergreift und damit der Sohlenhalter 8 samt der Rastschwinge 17 nach oben, in eine einen nicht dargestellten Schuh freigebende Lage verschwenken kann.

Das Sperrelement zur Verhinderung eines seitlichen Verschwenkens des Sohlenhalters 8 bzw. des Lagerbockes 6 um die Hochachse 5 beim Einsteigen in schwierigem Gelände, besteht bei der gezeigten, bekannten Sicherheitsskibindung aus der horizontal liegenden, mit dem Lagerbock 6 verbundenen Federzunge 40, die sich in der in der Fig. 1 gezeigten Abfahrtsstellung in einer aus der grundplattenfesten Gegenrast 41 ausgerasteten Lage befindet, wobei sie von der zur Grundplatte 4 weisenden Steuerzone 42 einer Nase 16b an der die Rastnase 17 untergreifenden Rastschwinge 16 entgegen ihrer eigenen Federwirkung niedergehalten ist.

Es soll nun einerseits ein seitliches Verschwenken des Lagerbockes 6 um die Hochachse 5 zumindest in der Anfangsphase eines Diagonalauslösevorganges, bei dem die Raste 8a des Sohlenhalters entlang der grundplattenfesten Steuerkurve 13 gleitet (Fig. 2) möglich sein, indem das Sperrelement (Federzunge 40) möglichst lange ausgerastet ist. Andererseits soll die Federzunge 40 beim Einsteigen (Schließen der Bindung) mit seitlicher Belastung solange in der verrasteten Lage bleiben (in der ein seitliches Ausschwenken des Sohlenhalters 8 nicht möglich ist), bis sich die Raste 8a zwischen den in Fig. 2 gezeigten Steuerkurven 13a befindet, damit sichergestellt ist, daß auch bei dauernder seitlicher Belastung beim Schließen der Bindung etwa in schwierigem Gelände kein (unerwünschtes) seitliches Ausschwenken des Sohlenhalters 8 auftritt.Diese beiden Forderungen lassen sich bei der in den Fig. 1 und 2 gezeigten,bekannten Version kaum gleichzeitig erfüllen, da das Sperrelement 40 direkt von der Rastschwinge 16 betätigt ist und daher die geometrische Lage der Rastschwinge 16 sowohl beim Schließen als auch beim öffnen immer genau eine Lage des Sperrelementes 40 festlegt. In einem Kompromiß muß jener Punkt (Lage der Rastschwinge 16) festgelegt werden, an dem das Sperrelement 40 gerade aus- bzw. einrastet.

Im Gegensatz dazu lassen sich die genannten beiden Forderungen (beim Auslösen lange ausgerastetes Sperrelement, beim seitlich belasteten Einsteigen lange verrastetes Sperrelement) mit einer erfindungsgemäß ausgebildeten Bindung, bei der das Sperrelement über zumindest ein Federelement indirekt betätigt ist und somit die Lage der Rastschwinge nicht zwingend die Lage des Sperrelementes festlegt, auch bei geringeren Anforderungen an die Fertigungsgenauigkeit und nach längerem Betrieb optimal erfüllen.

Ein Ausführungsbeispiel einer solchen erfindungsgemäßen Bindung ist in den Fig. 3 bis 11 in verschiedenen Bindungsstellungen schematisch dargestellt, wobei im wesentlichen nur die für die Funktion des Sperrelementes wesentlichen Teile gezeigt sind. Gleiche oder analoge Teile sind gleich bezeichnet wie in den Fig. 1 und 2.

Das Sperrelement besteht aus einem um eine Achse 52 am Lagerbock 6 verschwenkbar gelagerten Bauteil 50, der je nach Lage mit seinem Fortsatz 50a zwischen den Anlageflächen 51a und 51b der grundplattenfesten Gegenrast 51 liegt (verrastete Lage, Fig. 6 bis 9) oder nicht (ausgerastete Lage, Fig. 3 bis 5 und 10, 11). Ein derartiges Sperrelement nimmt im Bindungsgehäuse wenig Platz ein.

Das Sperrelement wird durch Steuerzonen 42, die an einem fest mit der Rastschwinge 16 verbundenen Hebel 16b ausgebildet sind, über zwei symmetrisch zur Längsachse der Bindung liegende Federelemente 53a, 53b gegen ein im Gegenuhrzeigersinn wirkendes Drehmoment verschwenkt, das von der Federeinrichtung 54a,54b auf das Sperrelement 50 ausgeübt wird.

Die Federelemente bestehen jeweils aus einer mit der Schwenkachse 52 des Sperrelementes 50 koaxialen Schenkelfeder, deren einer Schenkel im wesentlichen durch das Sperrelement 50 gebildet ist und deren eigentlicher Schenkel 53a im unbelasteten Zustand (Fig. 6, einsteigbereite Bindung) unter einem Winkel vom Sperrelement 50 absteht. Der Schraubenfederteil 53b dieser Schenkelfeder ist jeweils an den Stellen 55(Fig. 4) mit dem Sperrelement 50 fix verpreßt oder anderweitig verbunden. Die Steuerzonen 42 liegen jeweils an den Schenkeln 53a an. Auf diese Weise werden einfache und funktionssichere, gegen das Sperrelement 50 hin drückbare Druckfederelemente ausgebildet, die wenig Platz einnehmen.

Vor allem wegen des geringen Platzbedarfes ist es günstig, wenn die Federeinrichtung, die das Sperrelement 50 mit einem Drehmoment zur verrasteten Lage hin beaufschlagt, einstückig mit dem bzw. den Federelement(en) 53a,53b des Sperrelementes 50 ausgebildet sind. Wie aus Fig. 4 hervorgeht, sind dazu zwei mit der Schwenkachse 52 koaxiale Schraubenfedern vorgesehen, die jeweils in einem mittleren Bereich (an den Stellen 55) mit dem Sperrelement 50 fest verbunden sind, wobei sich die einen, zum Federelement gehörigen Schraubenfederteile 53b jeweils in den eigentlichen Schenkel 53a der Federelemente fortsetzen und wobei sich die anderen Schraubenfederteile 54a in weitere Schenkel 54b fortsetzen, die sich an einem lagerbockfesten Fortsatz 56 abstützen (und damit das Drehmoment im Gegenuhrzeigersinn auf das Sperrelement 50 hervorrufen) und einstückig ineinander übergehen. Die beiden Federelemente und die Federeinrichtung sind somit vorteilhafterweise in einem Stück ausgebildet.

Die Funktionsweise des Sperrelementes und weitere bevorzugte Merkmale werden im folgenden anhand der Fig. 3 bis 11, die verschiedene Bindungsstellungen zeigen, näher erläutert.

In den Fig. 3 bis 5 befindet sich die Bindung in Abfahrtsstellung (Schließstellung). Das Sperrelement 50 (bzw. dessen Fortsatz 50a) ist aus der Gegenrast 51 ausgerastet (Fig. 5) und hemmt ein seitliches Verschwenken des Lagerbockes 6 um die Hochachse 5 nicht. In dieser voll ausgerasteten Lage begrenzt ein lagerbockfester Anschlag den Verschwenkweg des Sperrelementes 50, welches in der Schließstellung der Bindung vertikal steht. Die Schenkel 53a des Federelementes sind bis zum Sperrelement 50 hin gedrückt und die Steuerzonen 42 liegen im unteren Bereich direkt an diesen an. Damit nehmen das Sperrelement 50 und die Federelemente in der Schließstellung der Bindung vorteilhafterweise wenig Platz ein.

Die einsteigbereite Bindung ist in den Fig. 6 und 7 gezeigt. Das Sperrelement ist unter Wirkung der Federeinrichtung 54a,54b gegen den Uhrzeigersinn in die Gegenrast 51 verschwenkt. Die Steuerzonen 42 sind mit der Rastschwinge 16 bzw. den daran befestigten Hebeln 16b nach oben verschwenkt, so daß die Federelemente nahezu entspannt sind (die Schenkel 53a sind vom Sperrelement 50 abgehoben).

Erfolgt nun ein Einsteigen mit seitlicher Belastung, so versucht der Lagerbock 6 seitlich um die Hochachse 5 gegenüber der Grundplatte 4 auszuschwenken. Die Aufgabe des Sperrelementes 50 ist es,dies zu verhindern, indem es möglich lange (d.h. bis die Rastschwinge 16 die Rastnase 17 untergreift und eine am Sohlenhalter ausgebildete Raste in eine Rastvertiefung eingedrungen ist, die ein seitliches Ausschwenken des Sohlenhalters und des Lagerbockes sicher verhindert) in der Gegenrast 51 verriegelt bleibt.

Die Anlageflächen 51a und 51b der Gegenrast sind leicht hinterschnitten (Fig. 9), wodurch der Fortsatz 50a des Sperrelementes 50, der bei seitlicher Belastung der Bindung an einer dieser Anlageflächen 51b anliegt, beim Schließen der Bindung zunächst in verrasteter Lage zurückgehalten wird. Dieses Zurückbleiben gegenüber den Steuerzonen 42 der sich schließenden Rastschwinge 16 ist nur durch die Federelemente möglich, wobei diese komprimiert werden. In Fig. 8 untergreift die Rastschwinge 16 bereits die Rastnase. Das Sperrelement 50 ist noch immer verrastet und die Schenkel 53a der Federelemente sind bis zu einem Winkel β zum Sperrelement 50 hin komprimiert. Erst bei Erreichen einer bestimmten Kompression der Federelemente, die auch von der seitlichen Belastung abhängt, die auf den Sohlenhalter ausgeübt wird, überwindet der Fortsatz 50a den durch die Anlagefläche 51b gebildeten Vorsprung und das Sperrelement rastet aus. Die Bindung ist dann aber bereits sicher verriegelt. Spätestens rastet das Sperrelement vorteilhafterweise dann aus, wenn die Schenkel 53a gegen einen sperrelementfesten Anschlag hin gedrückt sind (Winkel β = 0), der im vorliegenden Ausführungsbeispiel durch das Sperrelement 50 selbst gebildet ist. Ein Verhängen des Sperrelementes 50 in der Gegenrast 51 wird damit sicher verhindert.

Die Hinterschneidungen der Anlageflächen 51a und 51b sind zwar vorteilhaft, jedoch nicht unbedingt nötig. Prinzipiell kann die Reibung zwischen Fortsatz 50a und Anlagefläche ausreichen, um das Sperrelement 50 bei seitlich belastetem Schließen zurückzuhalten. Dadurch, daß das Sperrelement 50 mit den seitlichen Anlageflächen 51a, 51b der Gegenrast 51 zusammenwirkende Flächen aufweist, die einen spitzen Winkel mit der beim Ausrasten des Sperrelementes im wesentlichen vorliegenden Bewegungsrichtung des Sperrelementes 50 einschließen und die sich bei Anlage an einer der Anlageflächen 51a, 51b der Gegenrast 51 jeweils parallel zu dieser Anlagefläche 51a bzw. 51b erstrecken, werden punktförmige Belastungen vermieden.

Bei der erfindungsgemäßen Bindung braucht wegen des beim Schließen (mit seitlicher Belastung) langen Sperrens des Sperrelementes 50 nicht auch ein nachteiliges, frühes Sperren beim Auslösen in Kauf genommen werden.

In den Fig. 10 und 11 ist die Bindung bei einem Vorwärtssturz bzw. in der ersten Phase einer Diagonalauslösung gezeigt. Obwohl sich die Rastschwinge 16 in derselben Lage befindet wie in Fig. 8, ist das Sperrelement 50 in Fig. 10 ausgerastet (vgl. auch Fig. 11) und behindert ein seitliches Ausrasten des Lagerbocks 6 und damit auch einen Diagonalauslösevorgang, der erst bei einer in Fig. 10 gezeigten Stellung einsetzt, in keiner Weise. Setzt ein Diagonalauslösevorgang ein, so gelangt der Fortsatz 50a vor die seitlich der Gegenrast liegenden Flächen 57a bzw. 57b, womit das Sperrelement 50 solange ausgerastet gehalten ist, bis der Fersenhalter wieder zentriert ist und das Sperrelement 50 unter Wirkung der Federeinrichtung in die Gegenrast einschnappt.

Beim öffnen der Bindung konkurrieren die Federeinrichtung 54a,54b und die Federelemente 53a,53b, die das Sperrelement 50 in unterschiedlichen Richtungen belasten. Da das durch die Federelemente 53a,53b hervorgerufene Drehmoment im Bereich der Schließstellung größer ist als das durch die Federeinrichtung 54a,54b hervorgerufene, entgegengesetzte Drehmoment, bleibt das Sperrelement 50 beim Öffnen vorteilhafterweise zunächst stehen und folgt erst bei nahezu entspannten Federelementen (Winkel α, Fig. 10) der Steuerzone 42 bzw. den Schenkeln 53a.

Die Erfindung ist nicht auf die gezeigten Ausführungsbeispiele beschränkt. Sowohl die Lage als auch die Ausbildung des Sperrelementes kann variieren. Beispielsweise kann das Federelement als eine auf das Sperrelement aufgenietete Blattfeder ausgebildet sein. Noch einfacher ist ein Aufbau, bei dem das Federelement einstückig mit dem aus federndem Material bestehenden Sperrelement ausgebildet ist. Das Sperrelement braucht nur ein Federelement aufzuweisen, wobei auch Zugfederanordnungen prinzipiell denkbar sind. Die Federeinrichtung, die das Sperrelement dauernd beaufschlagt, kann auch im Sperrelement integriert sein, d.h. das Sperrelement kann in sich federnd ausgebildet sein. Es ist aber beispielsweise auch möglich, daß die Federeinrichtung aus einer auf das Sperrelement aufgenieteten Blattfeder besteht.

## Patentansprüche

1. Sicherheitsskibindung mit einem gegen die Kraft einer Rückholfeder (7) und relativ zu einer parallel zur Skioberseite verschiebbaren Grundplatte (4) um eine Hochachse (5) seitlich ausschwenkbaren Lagerbock (6) mit einer durch eine Auslösefeder (14) belasteten und mit einer lagerbockfesten Rastnase (17) zusammenwirkenden Rastschwinge (16), die gegen ein Verschwenken eines am Lagerbock (6) gelagerten Sohlenhalters (8) in vertikaler Richtung wirkt, mit einer vorzugsweise grundplattenfesten Steuerbahn (13a) und einem dieser Steuerbahn (13a) zugeordneten, vorzugsweise am Sohlenhalter (8) ausgebildeten Rastelement (8a) zur Steuerung des seitlichen Auslösens zwischen Grundplatte (4) und Sohlenhalter (8) und mit einem bei geöffneter Bindung in einer in einer Gegenrast (51) verrasteten Lage ein seitliches Ausschwenken des Lagerbocks (6) gegenüber der Grundplatte (4) hemmenden Sperrelement (50), welche Gegenrast (51) für das Sperrelement (50) seitliche Anlageflächen (51a,51b) aufweist, wobei die Rastschwinge (16) bzw. ein starr mit ihr verbundener Bauteil eine das Sperrelement (50) gegen die Belastung einer Federeinrichtung (54a,54b) betätigende Steuerzone (42) aufweist, dadurch gekennzeichnet, daß das Sperrelement (50) wenigstens ein Federelement (53a,53b) aufweist, über das das Sperrelement (50) durch Anlage der Steuerzone (42) am Federelement (53a) gegen die durch die Federeinrichtung (54a,54b) hervorgerufene Belastung betätigbar ist, so daß eine der beiden Anlageflächen das Sperrelement (50) beim Schließen der Bindung mit seitlich belastetem Sohlenhalter bzw. Lagerbock (6) bis zum Erreichen einer bestimmten, durch die Steuerzone (42) hervorgerufenen Kompression bzw. Elongation des Federelementes (53a,53b) in einer verrasteten Lage hält.

2. Sicherheitsskibindung nach Anspruch 1, dadurch gekennzeichnet, daß ein Anschlag den Verschiebe- bzw. Verschwenkweg des Sperrelementes (50) in einer voll ausgerasteten Lage begrenzt, wobei die Steuerzone (42) in der Schließstellung der Bindung auf der dem Anschlag gegenüberliegenden Seite des Sperrelementes (50) liegt, vorzugsweise direkt an diesem anliegt.

3. Sicherheitsskibindung nach Anspruch 1 oder 2, dadurch gekennzeichnet, daß das Federelement des Sperrelementes (50) als ein durch die Steuerzone (42) gegen einen sperrelementfesten Anschlag hin drückbares Druckfederelement ausgebildet ist.

4. Sicherheitsskibindung nach einem der Ansprüche 1 oder 3, dadurch gekennzeichnet, daß das Federelement aus einer mit der Schwenkachse (52) des Sperrelementes (50) koaxialen Schenkelfeder besteht, deren einer Schenkel im wesentlichen durch das vorzugsweise ebene Sperrelement (50) gebildet ist und deren anderer Schenkel (53a) im unbelasteten Zustand unter einem Winkel vom Sperrelement (50) absteht, wobei die Steuerzone (42) an diesem Schenkel (53a) anliegt und über diesen Schenkel (53a) das Sperrelement (50) betätigt.

5. Sicherheitsskibindung nach Anspruch 4, dadurch gekennzeichnet, daß zumindest eine mit der Schwenkachse (52) des am Lagerbock (6) gelagerten Sperrelementes (50) koaxiale Schraubenfeder (53b,53a) vorgesehen ist, die in einem mittleren Bereich (55) mit dem Sperrelement (50) fest verbunden ist, die sich an einem Ende in den eigentlichen Schenkel (53a) der Schenkelfeder fortsetzt und die sich am anderen Ende in einen weiteren Schenkel (54b) fortsetzt, der sich am Lagerbock (6) abstützt und damit die Federeinrichtung ausbildet, die das Sperrelement (50) mit einem Drehmoment in Richtung grundplattenfeste Gegenrast (51) beaufschlagt.

6. Sicherheitsskibindung nach Anspruch 5, dadurch gekennzeichnet, daß zwei derartige Schraubenfedern vorgesehen sind, wobei die genannten weiteren Schenkel (54b) miteinander verbunden sind bzw. einstückig ineinander übergehen.

7. Sicherheitsskibindung nach einem der Ansprüche 1 bis 3, dadurch gekennzeichnet, daß die Federeienrichtung und/oder das Federelement als eine am Sperrelement angebrachte Blattfeder ausgebildet sind (ist).

8. Sicherheitsskibindung nach einem der Ansprüche 1 bis 3, dadurch gekennzeichnet, daß die Federeinrichtung und/oder das Federelement einstückig mit dem aus federndem Material bestehenden Sperrelement ausgebildet sind (ist).

9. Sicherheitsskibindung nach einem der Ansprüche 1 bis 8, dadurch gekennzeichnet, daß die durch die Steuerzone (42) über das Federelement (53a,53b) hervorgerufene Belastung (Kraft bzw. Drehmoment) auf das Sperrelement (50) insbesondere im Bereich einer voll ausgerasteten Endlage des Sperrelementes (50) größer ist als die durch die Federeinrichtung (54a,54b) hervorgerufene, entgegengesetzte Belastung (Kraft bzw. Drehmoment) auf das Sperrelement (50).

10. Sicherheitsskibindung nach einem der Ansprüche 1 bis 9, dadurch gekennzeichnet, daß das Sperrelement (50) in der Schließstellung der Bindung vorzugsweise senkrecht auf die Grundplatte (4) steht und an ihrem zur Grundplatte (4) weisenden Ende eine Aussparung bzw. einen Fortsatz (50a) aufweist, die bzw. der bei verrasteter Lage des Sperrelementes (50) mit einer grundplattenfesten Gegenrast (51) zusammenwirkt, wobei die Gegenrast (51) seitliche Anlageflächen (51a,51b) aufweist, die in bezug auf die Austrittsrichtung des Sperrelementes (50) aus der Gegenrast (51) leicht hinterschnitten sind.

11. Sicherheitsskibindung nach einem der Ansprüche 1 bis 10, dadurch gekennzeichnet, daß das Sperrelement (50) mit den seitlichen Anlageflächen (51a,51b) der Gegenrast (51) zusammenwirkende Flächen aufweist, die einen spitzen Winkel von unter 30° mit der beim Ausrasten des Sperrelementes im wesentlichen vorliegenden Bewegungsrichtung des Sperrelementes (50) einschließen und die sich bei Anlage an einer der Anlageflächen (51a,51b) der Gegenrast (51) jeweils parallel zu dieser Anlagefläche (51a bzw. 51b) erstrecken.

## Claims

1. A safety ski binding comprising a bearing bracket (6) mounted for lateral pivoting against the force of a reset spring (7) and relative to a base plate (4) itself mounted for sliding displacement parallel to the ski top face, about an upright pivot pin (5), with a detent arm (16) biased by a release spring (14) for cooperation with a detent nose (17) fixedly connected to said bearing bracket, to act against a pivotal displacement in the vertical direction of a sole retainer (8) mounted on said bearing bracket (6), a cam face (13a) preferably fixedly connected to said base plate and having associated thereto a detent element (8a) preferably formed on said sole retainer (8), for controlling the lateral release between said base plate (4) and said sole retainer (8), and a locking element (50) for locking engagement in the opened state of the binding with a counterdetent (51) for preventing said bearing bracket (6) from laterally pivoting relative to said base plate (4), said counterdetent (51) for said locking element (50) being provided with lateral abutment faces (51a, 51b), and said detent arm (16), or a component rigidly connected thereto, respectively, being formed with an actuator section (42) for actuating said locking element (50) against the bias of resilient means (54a, 54b), characterized in that said locking element (50) is provided with at least one spring element (53a, 53b) by means of which said locking element (50) is adapted to be actuated against the bias of said resilient means (54a, 54b) by the engagement of said actuator section (42) with said spring element (53a), so that on closing the ski binding with said sole retainer or said bearing bracket (6), respectively, under lateral load, one of said abutment faces acts to retain said locking element (50) in a locked state up to a determined compression, or elongation, respectively, of said spring element (53a, 53b) caused by the action of said actuator section (42).

2. A safety ski binding according to claim 1, characterized in that a stop acts to limit the displacement or pivot range, respectively, of said locking element (50) in a fully released position, said actuator section (42) acting, preferably by direct engagement therewith, on said locking element (50) on the side thereof opposite said stop, in the closed state of the binding.

3. A safety ski binding according to claim 1 or 2, characterized in that said spring element of said locking element (50) is formed as a compression spring element adapted to be compressed by said actuator section (42) against a stop fixedly connected to said locking element.

4. A safety ski binding according to any of claims 1 or 3, characterized in that said spring element consists of a torsion spring disposed coaxial with the pivot pin (52) of said locking element (50), one leg of said torsion spring being substantially formed by said preferably planar locking element (50), and the other leg (53a) thereof extending away from said locking element (50) at an angle in the relaxed state, said actuator section (42) abutting said leg (53a) so as to actuate said locking element (50) by way of this leg (53a).

5. A safety ski binding according to claim 4, characterized in that there is provided at least one helical spring (53b, 53a) disposed coaxial with said pivot pin (52) of said locking element (50) mounted on said bearing bracket (6) and being fixedly connected at an intermediate location (55) thereof to said locking element (50), one end of said helical spring being extended to form said active leg (53a) of said torsion spring, and its other end being extended to form a further leg (54b) taking support on said bearing bracket (6) to thereby form said resilient means torsionally acting on said locking element (50) in the direction of said counterdetent (51) fixedly connected to said base plate.

6. A safety ski binding according to claim 5, characterized in that there are provided two such helical springs, with the said further legs (54b) thereof being interconnected or integrally merged, respectively.

7. A safety ski binding according to any of claims 1 to 3, characterized in that said resilient means and/or said spring element is formed as a leaf spring secured to said locking element.

8. A safety ski binding according to any of claims 1 to 3, characterized in that said resilient means and/or said spring element is formed integrally with said locking element of a resilient material.

9. A safety ski binding according to any of claims 1 to 8, characterized in that the bias (force or torque, respectively) exerted by said actuator section (42) through said spring element (53a, 53b) on said locking element (50) is stronger, particularly at or near a fully released end position of said locking element (50), than the opposing bias (force or torque, respectively) exerted on said locking element (50) by said resilient means (54a, 54b).

10. A safety ski binding according to any of claims 1 to 9, characterized in that in the closed state of the binding, said locking element (50) is preferably disposed perpendicular to said base plate (4) and has its end pointing towards said base plate (4) provided with a recess or a projection (50a), respectively, cooperating in the locked position of said locking element (50) with a counterdetent (51) fixedly connected to said base plate, said counterdetent (51) having lateral abutment faces (51a, 51b) which are slightly undercut in relation to the direction of release of said locking element (50) from said counterdetent (51).

11. A safety ski binding according to any of claims 1 to 10, characterized in that said locking element (50) is provided with surface portions cooperating with said lateral abutment faces (51a, 51b) of said counterdetent and enclosing an acute angle of less than 30° with the main displacement direction of said locking element (50) during release of said locking element, and which, when in abutment with a respective one of said abutment faces (51a, 51b) of said counterdetent (51), extend parallel to the respective abutment face (51a or 51b, respectively).

## Revendications

1. Fixation de sécurité pour le ski comprenant un sabot de montage (6) pouvant pivoter latéralement vers l'extérieur autour d'un axe vertical (5), en s'opposant à la force d'un ressort de rappel (7), par rapport à une plaque de base (4) pouvant coulisser parallèlement à la face supérieure du ski ; une biellette encrantable (16) chargée par un ressort de déclenchement (14), qui coopère avec un mentonnet d'encrantage (17) assujetti au sabot de montage et qui empêche le pivotement, dans le sens vertical, d'un cale-semelle (8) monté sur le sabot de montage (6) ; une came de commande (13a) de préférence assujettie à la plaque de base, et un élément d'encrantage (8a) qui est associé à cette came de commande (13a) et est de préférence ménagé sur le cale-semelle (8), en vue de commander le déclenchement latéral entre la plaque de base (4) et le cale-semelle (8) ; et un élément de blocage (50) qui, dans une position encliquetée dans un cran complémentaire (51) lorsque la fixation est ouverte, interdit un pivotement latéral sortant du sabot de montage (6) par rapport à la plaque de base (4), ledit cran complémentaire (51) comportant des surfaces latérales d'appui (51a, 51b) destinées à l'élément de blocage (50), la biellette encrantable (16) ou une pièce constitutive reliée rigidement à cette dernière présentant, respectivement, une zone de commande (42) actionnant l'élément de blocage (50) en s'opposant à la charge d'un dispositif élastique (54a, 54b), caractérisée par le fait que l'élément de blocage (50) présente au moins un élément élastique (53a, 53b) par l'intermédiaire duquel l'élément de blocage (50) peut être actionné par venue en contact de la zone de commande (42) avec l'élément élastique (53a), en s'opposant à la contrainte provoquée par le dispositif élastique (54a, 54b), de telle sorte que l'une des deux surfaces d'appui maintienne l'élément de blocage (50) dans une position encliquetée, lors de la fermeture de la fixation avec contrainte latérale respectivement imposée au cale-semelle ou au sabot de montage (6), jusqu'à ce que soit respectivement atteint(e) un allongement ou une compression déterminé(e) de l'élément élastique (53a, 53b), provoqué(e) par la zone de commande (42).

2. Fixation de sécurité pour le ski, selon la revendication 1, caractérisée par le fait qu'une butée limite la course respective de coulissement ou de pivotement de l'élément de blocage (50) dans une position totalement désencliquetée, la zone de commande (42) étant située, dans la position de fermeture de la fixation, du côté de l'élément de blocage (50) qui se trouve à l'opposé de la butée, et portant de préférence directement contre ledit élément.

3. Fixation de sécurité pour le ski, selon la revendication 1 ou 2, caractérisée par le fait que l'élément élastique de l'élément de blocage (50) est réalisé sous la forme d'un élément à ressort de pression pouvant être poussé, par la zone de commande (42), en direction d'une butée assujettie à l'élément de blocage.

4. Fixation de sécurité pour le ski, selon l'une des revendications 1 ou 3, caractérisée par le fait que l'élément élastique consiste en un ressort à branches coïncidant avec l'axe de pivotement (52) de l'élément de blocage (50), dont l'une des branches est pour l'essentiel formée par l'élément de blocage (50) préférentiellement plan, et dont l'autre branche (53a) dépasse au-delà de l'élément de blocage (50) à l'état soulagé en décrivant un angle, la zone de commande (42) portant contre cette branche (53a) et actionnant l'élément de blocage (50) par l'intermédiaire de cette branche (53a).

5. Fixation de sécurité pour le ski, selon la revendication 4, caractérisée par la présence d'au moins un ressort hélicoïdal (53b, 53a) qui coïncide avec l'axe de pivotement (52) de l'élément de blocage (50) monté sur le sabot de montage (6), est relié rigidement à l'élément de blocage (50) dans une région centrale (55), se prolonge à une extrémité par la branche (53a) proprement dite du ressort à branches et se prolonge, à l'autre extrémité, par une branche supplémentaire (54b) prenant appui sur le sabot de montage (6) et matérialisant, de la sorte, le dispositif élastique qui sollicite l'élément de blocage (50), avec un couple de rotation, en direction du cran complémentaire (51) assujetti à la plaque de base.

6. Fixation de sécurité pour le ski, selon la revendication 5, caractérisée par la présence de deux ressorts hélicoïdaux du type précité, les branches supplémentaires (54b) susmentionnées étant reliées l'une à l'autre ou fusionnant, respectivement l'une dans l'autre d'un seul tenant.

7. Fixation de sécurité pour le ski, selon l'une des revendications 1 à 3, caractérisée par le fait que le dispositif élastique et/ou l'élément élastique sont (est) réalisé(s) sous la forme d'une lame de ressort installée sur l'élément de blocage.

8. Fixation de sécurité pour le ski, selon l'une des revendications 1 à 3, caractérisée par le fait que le dispositif élastique et/ou l'élément élastique sont (est) réalisé(s) d'une seule pièce avec l'élément de blocage constitué d'un matériau élastique.

9. Fixation de sécurité pour le ski, selon l'une des revendications 1 à 8, caractérisée par le fait que la contrainte (respectivement force ou couple de rotation), imposée à l'élément de blocage (50) et provoquée par la zone de commande (42), par l'intermédiaire de l'élément élastique (53a, 53b), est plus grande, notamment dans la région d'une position extrême totalement désencliquetée de l'élément de blocage (50), que la contrainte (respectivement force ou couple de rotation) qui est imposée à l'élément de blocage (50) dans le sens opposé, et est provoquée par le dispositif élastique (54a, 54b).

10. Fixation de sécurité pour le ski, selon l'une des revendications 1 à 9, caractérisée par le fait que, dans la position fermée de la fixation, l'élément de blocage (50) se dresse de préférence perpendiculairement à la plaque de base (4) et comporte respectivement, à son extrémité tournée vers la plaque de base (4), une échancrure ou un appendice (50a) qui coopère, dans une position encliquetée de l'élément de blocage (50), avec un cran complémentaire (51) assujetti à la plaque de base, le cran complémentaire (51) présentant des surfaces latérales d'appui (51a, 51b) légèrement contre-dépouillées par rapport à la direction dans laquelle l'élément de blocage (50) sort du cran complémentaire (51).

11. Fixation de sécurité pour le ski selon l'une des revendications 1 à 10, caractérisée par le fait que l'élément de blocage (50) présente des surfaces qui coopèrent avec les surfaces latérales d'appui (51a, 51b) du cran complémentaire (51), qui décrivent un angle aigu inférieur à 30° avec la direction dans laquelle l'élément de blocage (50) accomplit pour l'essentiel un mouvement lors du désencliquetage de cet élément de blocage, et qui, lors d'un contact à plat avec l'une des surfaces d'appui (51a, 51b) du cran complémentaire (51), s'étendent à chaque fois parallèlement à cette surface d'appui (51a, respectivement 51b).
